# EUROPÄISCHE PATENTSCHRIFT

(11) **EP 3 972 451 B1**
(45) Veröffentlichungstag und Bekanntmachung des Hinweises auf die Patenterteilung: **17.01.2024**
(21) Anmeldenummer: 20721554.2
(22) Anmeldetag: 24.04.2020
(51) Int. Cl.: A47B 96/20

(54) **KUNSTSTOFF-SEITENWANDTEIL FÜR MÖBEL**
PLASTIC SIDE WALL PANEL FOR FURNITURE
PAROI LATÉRALE EN MATIÈRE PLASTIQUE POUR MEUBLE

(30) Priorität: 20.05.2019 DE 202019102830 U
(43) Veröffentlichungstag der Anmeldung: 30.03.2022
(73) Patentinhaber: Häfele Berlin GmbH & Co KG, 12307 Berlin (DE)
(72) Erfinder: LEISTERT, Peer, 15566 Schöneiche (DE); VON WILCKE, Michael, 16547 Birkenwerder (DE); MARQUARDT, Rico, 74354 Besigheim (DE)
(74) Vertreter: Kohler Schmid Möbus Patentanwälte
(86) Internationale Anmeldenummer: PCT/EP2020/061426
(87) Internationale Veröffentlichungsnummer: WO 2020/233940

(56) Entgegenhaltungen:
- WO-A1-2013/020721
- WO-A2-2006/113961

## Beschreibung

Die Erfindung betrifft ein Kunststoff-Seitenwandteil für ein Möbel, mit mindestens einer Ausnehmung zur Aufnahme eines Möbelbeschlags oder einer elektrischen Komponente.

Üblicherweise werden Möbelwandteile, wie z.B. Seitenwandteile, aus Holzwerkstoff gefertigt, wobei nachträglich noch Ausnehmungen für Möbelbeschläge oder für elektrische Komponenten individuell in die Möbelwandteil gefräst werden müssen.

Die WO2013020721 A1 offenbart ein Kunststoff-Seitenwandteil mit einer gitterförmigen Skelettstruktur.

Der vorliegenden Erfindung liegt demgegenüber die Aufgabe zugrunde, ein vielseitig einsetzbares, formsteifes Möbelwandteil anzugeben, an dem möglichst keine nachträglichen Arbeiten mehr durchgeführt werden müssen.

Diese Aufgabe wird gelöst durch ein einteiliges Kunststoff-Seitenwandteil, mit einer gitterförmigen Skelettstruktur, gemäß Anspruch 1.

Die abhängigen Ansprüche betreffen vorteilhafte Weiterbildungen des erfindungsgemäßen Kunststoff-Seitenwandteils.

Das erfindungsgemäße Kunststoff-Seitenwandteil kann in den vorhandenen Ausnehmungen optional mit vordefinierten Beschlägen und Komponenten vorbestückt werden, mit denen alle in einer Korpus Seitenwand denkbaren Funktionen/ Anwendungen abgebildet werden können. Die Beschläge und Komponenten beinhaltet neben den typischen Möbelbeschlägen, wie z.B. Klappenbeschläge, Scharniere oder Auszugsführungen, auch Komponenten zur Elektrifizierung der Möbelbeschlägen sowie Licht-, Sound-, Antriebseinheiten und Sensoren, etc., sowie andere im Möbel zu versorgende Komponenten. Die Kunststoff-Möbelwandteil kann beispielsweise als Seitenwand bei Ober- oder Unterschränken eingesetzt werden. Bei besonders bevorzugten Ausführungsformen bilden die nach innen weisenden Endflächen der Skelettstruktur eine plane Auflageebene aus, auf die eine dünne Abdeckplatte, z.B. eine HPL(High Pressure Laminate)-Platte mit großer Oberflächenauswahl, aufgebracht ist, um die offene Gitterstruktur abzudecken. Auch auf die Außenwand kann eine Abdeckplatte aufgebracht oder eine Abdeckfolie kaschiert sein, muss es aber nicht. So ist es im Küchenbau üblich, außenseitig lediglich am sichtbaren Möbelkorpus eine Blende anzubringen, so dass die Holz-Seitenwandteile außen roh geliefert werden können. Hervorzuheben ist die geringe Dicke des erfindungsgemäßen Kunststoff-Möbelwandteils, einschließlich HPL-Abdeckung, von vorzugsweise 16mm, was den üblichen Holzseitenwänden im Küchenbau entspricht.

Weitere Vorteile der Erfindung ergeben sich aus der Beschreibung, den Ansprüchen und der Zeichnung. Ebenso können die vorstehenden genannten und die noch weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Fig. 1 zeigt ein erfindungsgemäßes Kunststoff-Seitenwandteil in einer perspektivischen Ansicht auf die Innenseite.

Das in **Fig. 1** gezeigte Seitenwandteil **1** eines Möbels ist ein einteiliges Kunststoff-Spritzgussteil und weist eine gitterförmige Skelettstruktur **2** auf, die nach außen durch eine Außenwand **3** geschlossen und nach innen offen ist. Die Skelettstruktur 2 umfasst einen umlaufenden Außenrahmen **4** und dazwischen eine Vielzahl von hier beispielhaft diagonal verlaufenden Gitterstreben **5.** Zur Befestigung des Seitenwandteils 1 an einem Korpus oder einer Zimmerwand hat die Skelettstruktur 2 in den Gitterstreben 5 mehrere (hier lediglich beispielhaft vier) Befestigungslöcher **6,** zur Aufnahme von handelsüblichen Verbindungsbeschlägen, vorzugsweise Verbinderbolzen und Dübeln.

Die Skelettstruktur 2 weist oben eine nach innen offene Ausnehmung **7** zur Aufnahme eines Möbelbeschlags, wie z.B. eines Klappenbeschlags oder Scharniers, auf. Die Ausnehmung 7a schließt nach außen mit einem gitterförmigen Boden **8** ab, der mehrere integrierte Gewindelöcher **10** für Befestigungsschrauben des Möbelbeschlags aufweist. Die Skelettstruktur 2 weist außerdem mehrere Ausnehmungen in Form von Befestigungslöchern **11** auf, die in zwei vertikale Lochreihen mit mehreren Befestigungslöchern 11 angeordnet sind, um darin, in der jeweils gewünschten Höhe, beispielsweise Befestigungsstifte für Tablare oder Befestigungsschrauben für eine Auszugsführung aufzunehmen. Alternativ kann die Skelettstruktur 2 auch ein oder mehrere nach innen vorstehende Funktionselemente, wie z.B. einen Zapfen, aufweisen. Im Bereich der Befestigungslöcher 11 ist die Skelettstruktur 2 durch eine höhere Anzahl an Gitterstreben 5 verstärkt. Weiter weist die Skelettstruktur eine oder mehrere Ausnehmungen **12** mit z.B. ringförmigem Boden **13** zur Aufnahme jeweils eines Lautsprechers auf. In der Skelettstruktur 2 verläuft ein nach innen offener Vertikalkanal **14,** in dem ein LED-Leuchtband verlegt werden kann. Auch in einer oder mehreren der Rahmenseiten des Außenrahmens 4 kann außenseitig eine Nut **15** zur Aufnahme eines LED-Leuchtbandes verlaufen. Einige der Gitterstreben 5 haben Kabeldurchführungen in Form von nach innen offenen Aussparungen **16,** um darin elektrische Kabel zu den eingebauten elektrischen Komponenten (z.B. Lautsprecher, LED-Leuchtband) zu verlegen.

Die nach innen weisenden Endflächen des Außenrahmens 4 und der Gitterstreben 5 definieren eine plane Auflageebene, auf die eine dünne Abdeckplatte, z.B. eine HPL-Platte mit großer Oberflächenauswahl, aufgebracht werden kann. Auch auf die Außenwand 3 kann eine Abdeckplatte aufgebracht oder eine Abdeckfolie kaschiert werden, muss aber nicht. Vorteilhaft ist das Seitenwandteil 1, einschließlich der HPL-Abdeckung, maximal nur 16 mm dick, was den üblichen Dicken von Holzseitenwänden im Küchenbau entspricht.

## Patentansprüche

1. Einteiliges Kunststoff-Seitenwandteil (1) für ein Möbel, (4^- mit einer gitterförmigen Skelettstruktur (2), die einen umlaufenden Außenrahmen (4) und dazwischen eine Vielzahl von diagonal verlaufenden Gitterstreben (5) umfasst sowie nach außen durch eine Außenwand (3) geschlossen und nach innen offen ist, wobei die Skelettstruktur (2) mindestens eine nach innen offene Ausnehmung (7, 11, 12, 14) zur Aufnahme eines Möbelbeschlags oder einer elektrischen Komponente und/oder mindestens ein nach innen vorstehendes Funktionselement, insbesondere einen Zapfen, aufweist und wobei die Skelettstruktur (2) in den Gitterstreben (5) mehrere Befestigungslöcher (6) zur Befestigung der Kunststoff-Seitenwand aufweist.

2. Kunststoff-Seitenwandteil nach Anspruch 1, **dadurch gekennzeichnet, dass** die Ausnehmung (7, 12) nach außen einen Boden (8, 13) aufweist.

3. Kunststoff-Seitenwandteilnach Anspruch 2, **dadurch gekennzeichnet, dass** der Boden (8) Befestigungslöcher (10) für Befestigungsschrauben des Möbelbeschlags aufweist.

4. Kunststoff-Seitenwandteil nach einem der vorhergehenden Ansprüche, **dadurch gekennzeichnet, dass** die Skelettstruktur (2) im Bereich der Ausnehmung (11) durch eine höhere Anzahl an Gitterstreben (11) verstärkt ist.

5. Kunststoff-Seitenwandteil nach einem der vorhergehenden Ansprüche, **dadurch gekennzeichnet, dass** die Ausnehmung (7) zur Aufnahme eines Möbelscharniers, insbesondere eines Klappenbeschlags, oder einer Auszugsführung ausgebildet ist.

6. Kunststoff-Seitenwandteil nach einem der vorhergehenden Ansprüche, **dadurch gekennzeichnet, dass** die Ausnehmung (11) zur Aufnahme eines Befestigungsmittels ausgebildet ist.

7. Kunststoff-Seitenwandteil nach einem der vorhergehenden Ansprüche, **dadurch gekennzeichnet, dass** die Ausnehmung (12) zur Aufnahme eines Lautsprechers ausgebildet ist.

8. Kunststoff-Seitenwandteil nach einem der vorhergehenden Ansprüche, **dadurch gekennzeichnet, dass** die Ausnehmung (14) zur Aufnahme eines Leuchtbandes ausgebildet ist.

9. Kunststoff-Seitenwandteil nach einem der vorhergehenden Ansprüche, **dadurch gekennzeichnet, dass** die Skelettstruktur (2) Aussparungen (15) für Kabeldurchführungen aufweist.

10. Kunststoff-Seitenwandteil nach einem der vorhergehenden Ansprüche, **dadurch gekennzeichnet, dass** die nach innen weisenden Endflächen der Skelettstruktur (2) eine plane Auflageebene ausbilden.

11. Kunststoff-Seitenwandteil nach Anspruch 10, **dadurch gekennzeichnet, dass** auf die plane Auflageebene eine Abdeckplatte aufgebracht ist.

12. Kunststoff-Seitenwandteil nach einem der vorhergehenden Ansprüche, **dadurch gekennzeichnet, dass** auf die Außenwand (3) eine Abdeckplatte aufgebracht oder eine Abdeckfolie kaschiert ist.

## Claims

1. A one-part plastic side wall part (1) for a piece of furniture, comprising a lattice-like skeleton structure (2) which comprises a circumferential outer frame (4) and in between comprises a plurality of diagonally extending lattice struts (5) and is closed toward the outside by an outer wall (3) and is open toward the inside, wherein the skeleton structure (2) comprises at least one inwardly open recess (7, 11, 12, 14) for receiving a furniture fitting or an electrical component and/or at least one inwardly protruding functional element, in particular a pin, and wherein the skeleton structure (2) comprises a plurality of fastening holes (6) in the lattice struts (5) for fastening of the plastic side wall.

2. The plastic side wall part as claimed in claim 1, **characterized in that** the recess (7, 12) comprises a base (8, 13) toward the outside.

3. The plastic side wall part as claimed in claim 2, **characterized in that** the base (8) comprises fastening holes (10) for fastening screws of the furniture fitting.

4. The plastic side wall part as claimed in one of the preceding claims, **characterized in that** the skeleton structure (2) is reinforced in the region of the recess (11) by a higher number of lattice struts (5).

5. The plastic side wall part as claimed in one of the preceding claims, **characterized in that** the recess (7) is designed to receive a furniture hinge, in particular a flap fitting, or a pull-out guide.

6. The plastic side wall part as claimed in one of the preceding claims, **characterized in that** the recess (11) is designed to receive a fastening means.

7. The plastic side wall part as claimed in one of the preceding claims, **characterized in that** the recess (12) is designed to receive a loudspeaker.

8. The plastic side wall part as claimed in one of the preceding claims, **characterized in that** the recess (14) is designed to receive a light strip.

9. The plastic side wall part as claimed in one of the preceding claims, **characterized in that** the skeleton structure (2) comprises cutouts (15) for cable leadthroughs.

10. The plastic side wall part as claimed in one of the preceding claims, **characterized in that** the inwardly pointing end faces of the skeleton structure (2) form a planar support plane.

11. The plastic side wall part as claimed in claim 10, **characterized in that** a cover sheet is applied to the planar support plane.

12. The plastic side wall part as claimed in one of the preceding claims, **characterized in that** a cover sheet is applied to, or a cover film is laminated onto, the outer wall (3).

## Revendications

1. Partie (1) d'une paroi latérale monobloc en matière plastique, destinée à un meuble et comprenant une structure de carcasse (2) en forme de treillis qui, incluant un encadrement extérieur périphérique (4) et une multiplicité d'entretoises intercalaires (5) s'étendant diagonalement, est fermée vers l'extérieur par un cloisonnement externe (3) et est ouverte vers l'intérieur, sachant que la structure de carcasse (2) est munie d'au moins un évidement (7, 11, 12, 14) ouvert vers l'intérieur et conçu pour recevoir une ferrure du meuble ou un composant électrique, et/ou d'au moins un élément fonctionnel en saillie vers l'intérieur, un tenon en particulier, et sachant que ladite structure de carcasse (2) comporte, dans les entretoises (5) du treillis, plusieurs trous (6) dévolus à la fixation de la paroi latérale en matière plastique.

2. Partie de paroi latérale en matière plastique, selon la revendication 1, **caractérisée par le fait que** l'évidement (7, 12) est pourvu d'un fond (8, 13) vers l'extérieur.

3. Partie de paroi latérale en matière plastique, selon la revendication 2, **caractérisée par le fait que** le fond (8) présente des trous de fixation (10) dédiés à des vis de fixation de la ferrure du meuble.

4. Partie de paroi latérale en matière plastique, selon l'une des revendications précédentes, **caractérisée par le fait que** la structure de carcasse (2) est renforcée, dans la région de l'évidement (11), par un nombre supérieur d'entretoises (5) du treillis.

5. Partie de paroi latérale en matière plastique, selon l'une des revendications précédentes, **caractérisée par le fait que** l'évidement (7) est affecté à la réception d'une charnière du meuble, en particulier d'une ferrure rabattable, ou d'un guide d'extraction.

6. Partie de paroi latérale en matière plastique, selon l'une des revendications précédentes, **caractérisée par le fait que** l'évidement (11) est affecté à la réception d'un moyen de fixation.

7. Partie de paroi latérale en matière plastique, selon l'une des revendications précédentes, **caractérisée par le fait que** l'évidement (12) est affecté à la réception d'un haut-parleur.

8. Partie de paroi latérale en matière plastique, selon l'une des revendications précédentes, **caractérisée par le fait que** l'évidement (14) est affecté à la réception d'un bandeau lumineux.

9. Partie de paroi latérale en matière plastique, selon l'une des revendications précédentes, **caractérisée par le fait que** la structure de carcasse (2) comporte des échancrures (15) destinées à des traversées de câbles.

10. Partie de paroi latérale en matière plastique, selon l'une des revendications précédentes, **caractérisée par le fait que** les surfaces d'extrémité de la structure de carcasse (2), tournées vers l'intérieur, donnent naissance à un plan d'appui plat.

11. Partie de paroi latérale en matière plastique, selon la revendication 10, **caractérisée par le fait qu'**une plaque de recouvrement est mise en place sur le plan d'appui plat.

12. Partie de paroi latérale en matière plastique, selon l'une des revendications précédentes, **caractérisée par le fait qu'**une plaque de recouvrement est mise en place sur le cloisonnement externe (3), ou un film de recouvrement est contrecollé sur ce dernier.
